# EUROPÄISCHE PATENTSCHRIFT

(11) **EP 3 527 043 B1**
(45) Veröffentlichungstag und Bekanntmachung des Hinweises auf die Patenterteilung: **26.05.2021**
(21) Anmeldenummer: 17787373.4
(22) Anmeldetag: 12.10.2017
(51) Int. Cl.: H05B 45/52, H05B 45/46

(54) **LED-BELEUCHTUNGSVORRICHTUNG, INSBESONDERE FÜR FAHRZEUGE**
LED LIGHTING DEVICE, PARTICULARLY FOR VEHICLES
DISPOSITIF D'ÉCLAIRAGE À DEL, EN PARTICULIER POUR VÉHICULES

(30) Priorität: 13.10.2016 DE 102016119584; 07.03.2017 WO PCT/EP2017/055286; 06.10.2017 DE 102017123259; 06.10.2017 DE 102017123260
(43) Veröffentlichungstag der Anmeldung: 21.08.2019
(73) Patentinhaber: Elmos Semiconductor SE, 44227 Dortmund (DE)
(72) Erfinder: SUDHAUS, Andre, 44227 Dortmund (DE); PATEL, Niyant, Novi, Michigan 48374 (US)
(74) Vertreter: dompatent von Kreisler Selting Werner - Partnerschaft von Patent- und Rechtsanwälten mbB
(86) Internationale Anmeldenummer: PCT/EP2017/076106
(87) Internationale Veröffentlichungsnummer: WO 2018/069464

(56) Entgegenhaltungen:
- AT-U1- 5 190
- DE-A1-102008 037 551
- DE-A1-102009 028 101

## Beschreibung

Die Erfindung betrifft eine LED-Beleuchtungsvorrichtung, insbesondere für Fahrzeuge. Insbesondere betrifft die Erfindung Vorrichtungen und Verfahren zur Versorgung von LED-Ketten mit elektrischer Energie mit der Möglichkeit der Einzel-LED-Kurzschlusserkennung.

LED-Beleuchtungsvorrichtungen für Fahrzeuge gehören bereits seit mehreren Jahren zum Stand der Technik. LED-Leuchtmittel werden auf Grund ihrer Lebensdauer und Störunanfälligkeit gegenüber Glühfaden-Leuchtmitteln bevorzugt.

Bei LED-Beleuchtungsvorrichtungen für Fahrzeuge werden mitunter sogenannte LED-Ketten eingesetzt, bei denen es sich um Reihenschaltungen aus mehreren LEDs handelt. Als Treiber derartiger LED-Beleuchtungsvorrichtungen sind sogenannte Mehrkanal-Energieversorgungseinheiten als ICs bekannt, die pro Kanal eine Ausfallüberwachung in Form beispielsweise eines Strom- oder Spannungsdetektors aufweisen. Während eine Stromunterbrechung durch die LED-Kette sowie ein Gesamtkurzschluss der LED-Kette durch den Detektor recht einfach erkannt werden können, bereitet die Detektion von LED-Einzelkurzschlüssen Probleme. Dies liegt daran, dass der Spannungsabfall über einer im Normalbetrieb befindlichen LED-Kette leider nicht konstant ist und insbesondere vom Alter der LEDs, deren Temperatur, etc., abhängig ist. Ein geringfügig sich verändernder Spannungsabfall, wie er beispielsweise bei einem Einzel-LED-Kurzschluss auftritt, lässt sich also zweifelsfrei nicht als Kurzschluss detektieren.

Vorrichtungen zum Betreiben von LED-Ketten, also LED-Serienschaltungen, sind aus DE-A-10 2008 037 551, DE-A-10 2009 028 101, AT-U-005 190, US-A-2008/0204029 und WO-A-2012/077013 bekannt.

Die Erfindung befasst sich mit einer Vorrichtung zur Versorgung mindestens zweier LED-Ketten L₁,L₂,L₃ mit elektrischer Energie, bei der der Ausfall einzelner LEDs innerhalb der LED-Ketten durch einen LED-Kurzschluss, im Folgenden mit dem Bezugszeichen SC bezeichnet, einen zu detektierenden Fehler darstellt. Typischerweise verfügen integrierte Schaltungen, die der elektrischen Versorgung solcher LED-Ketten dienen, über die Möglichkeit einer Erkennung und anschließenden Signalisierung einer Unterbrechung des Strompfades innerhalb einer dieser LED-Ketten L₁,L₂,L₃. Die Erkennung von Einzel-LED-Kurzschlüssen ist jedoch im Stand der Technik nicht möglich.

Aus der DE-A-10 2014 112 171 ist ein Verfahren zum Erkennen eines Kurzschlusses in einem ersten Leuchtdiodenelement bekannt, bei dem das erste Leuchtdiodenelement im Rahmen einer speziellen Vermessung im Sperrbereich betrieben wird, überprüft wird, ob ein elektrischer Strom in Sperrrichtung über das erste Leuchtdiodenelement fließt, und der Kurzschluss erkannt wird, falls die Überprüfung ergibt, dass der Strom in Sperrrichtung fließt und größer als ein vorgegebener Leckstrom ist. Eine solche Methodik ist für die Kurzschlusserkennung in einer LED-Kette ungeeignet.

Aus der DE-A-10 2008 047 731 ist ein Verfahren zur Fehlererkennung in einer Beleuchtungsvorrichtung mit mehreren in Reihe geschalteten Leuchtdioden bekannt, wobei die Fehlererkennung durch Ermittlung des Spannungsabfalls von einzelnen der in Reihe geschalteten Leuchtdioden oder durch Ermittlung des Spannungsabfalls von Gruppen mehrerer der in Reihe geschalteten Leuchtdioden und durch die Auswertung dieses Spannungsabfalls oder dieser Spannungsabfälle erfolgt. Besonders Merkmal ist, dass die Auswertung durch einen Vergleich mit einem zeitlich veränderlichen Referenzwert erfolgt. Hierbei ist nachteilig, dass es einer separaten Spannungsermittlungsvorrichtung für den Spannungsabfall bedarf, was den Aufwand für die Erkennung von Einzel-LED-Kurzschlüssen erhöht.

Aus der DE-A-10 2007 001 501 ist eine Vorrichtung bekannt, die mittels eines Analog-zu-Digital-Wandlers in einem Mikrokontroller die einzelnen Spannungsabfälle über die LEDs einer LED-Kette während des Betriebs überprüft. Nachteilig ist, dass jede LED kontaktiert werden muss.

Aus der DE-A-10 2006 058 509 ist ebenfalls eine Schaltung mit Zwischenabgriffen bekannt.

Solche Schaltungen sind nicht in ein kleines Gehäuse einer integrierten Schaltung einbaubar, da sie zu viele Anschlüsse erfordern.

Der Erfindung liegt also die Aufgabe zu Grunde, eine Lösung zu schaffen, die die obigen Nachteile des Standes der Technik nicht aufweist und weitere Vorteile aufweist.

Insbesondere ist es Aufgabe der Erfindung, eine Beleuchtungsvorrichtung, insbesondere für Fahrzeuge, zu schaffen, bei der mehrere LED-Ketten auf einen Einzel-LED-Kurzschluss hin untersucht werden können, und zwar mit möglichst geringem schaltungstechnischem Aufwand.

Zur Lösung dieser Aufgabe wird mit der Erfindung eine Beleuchtungsvorrichtung, insbesondere für Fahrzeuge, vorgeschlagen, die versehen ist mit den Merkmalen des Anspruchs 1. Einzelne Ausgestaltungen der Erfindung sind Gegenstand der Unteransprüche.

Wesensmerkmal der Erfindung ist es, jeweils zwei LED-Ketten einer LED-Beleuchtungsvorrichtung miteinander zu verkoppeln und jede LED-Kette mit einem Unterbrecherschalter zu versehen. Die ansteuerbaren Unterbrecherschalter sind durch eine Koppelbauteilanordnung miteinander gekoppelt. Sofern die Spannungsdifferenz zwischen den Steueranschlüssen der Unterbrecherschalter der beiden LED-Ketten einen vorgebbaren Wert überschreitet, was je nach Vorgabe bzw. Wunsch im Falle eines Einzel-LED-Kurzschlusses oder eines Kurzschlusses einer vorgebbaren vergleichsweise geringen Anzahl von LEDs in einer der LED-Ketten der Fall ist, wirkt sich diese Störung und die damit verbundene Verringerung der Spannung über der "gestörten" LED-Kette auf eine Veränderung der Spannung über der Koppelbauteilanordnung aus, so dass diese leitend wird und damit den Unterbrecherschalter der jeweils anderen LED-Kette aktiviert, so dass der Unterbrecherschaltung dieser anderen LED-Kette öffnet, was wiederum zuverlässig durch den Detektor, der dieser anderen LED-Kette zugeordnet ist, detektiert werden kann.

Erfindungsgemäß findet also eine Umsetzung eines Einzel-LED-Kurzschlusses oder eines Kurzschlusses zweier bzw. weniger LEDs in einer der LED-Ketten in eine Unterbrechung der anderen LED-Kette statt. Der Treiber für diese andere LED-Kette ist, wie oben ausgeführt, mit einem entsprechenden Fehlerdetektor versehen, der die Unterbrechung der LED-Kette erkennt. Damit bedarf es für die Realisierung der Erfindung lediglich eines Unterbrecherschalters pro LED-Kette und einer Koppelbauteilanordnung, die die Funktion erfüllen muss, ab einem vorgebbaren Spannungsabfall elektrisch zu leiten. Dies wird im einfachsten Fall durch Dioden realisiert. Es sind also letztendlich nur wenige elektronische Bauteile erforderlich, um die Erfindung sozusagen als "Add on" einer Strom- bzw. allgemein ausgedrückt Energieversorgungseinheit für eine mehrkanalige LED-Beleuchtungsvorrichtung zu realisieren.

In vorteilhafter Weiterbildung der Erfindung kann vorgesehen sein, dass die Koppelbauteilanordnung nur bei einem vorgebbaren Vorzeichen der über ihr abfallenden Spannung einen Stromfluss ermöglicht oder in Abhängigkeit von dem Vorzeichen der über ihr abfallenden Spannung einen Stromfluss in der einen oder in der entgegengesetzten anderen Richtung ermöglicht.

In vorteilhafter Ausgestaltung der Erfindung kann vorgesehen sein, dass die Koppelbauteilanordnung ein oder mehrere Dioden aufweist, die zur Ermöglichung eines Stromflusses in beiden Richtungen antiparallel geschaltet sein können.

In weiterer vorteilhafter Ausgestaltung der Erfindung kann vorgesehen sein, dass die Überwachungseinrichtung bei mehr als zwei LED-Ketten eine der Anzahl der LED-Ketten gleichende Anzahl an Koppelbauteilanordnung aufweist, wobei die Ansteueranschlüsse der den LED-Ketten zugeordneten Unterbrecherschalter zyklisch mittels jeweils einer Koppelbauteilanordnung und damit als Ringverschaltung gekoppelt sind.

In weiterer vorteilhafter Ausgestaltung der Erfindung kann vorgesehen sein, dass jede Koppelbauteilanordnung einen Stromfluss gleicher Richtung durch die Ringschaltung ermöglicht.

In vorteilhafter Weiterbildung der Erfindung kann vorgesehen sein, dass die Überwachungseinrichtung UWE bei mehr als zwei LED-Ketten eine der Anzahl der LED-Ketten gleichende Anzahl an Koppelbauteilanordnungen aufweist, wobei die Ansteueranschlüsse der den LED-Ketten zugeordneten Unterbrecherschaltern mittels der Koppelbauteilanordnungen (KBA) in einer Sternverschaltung gekoppelt sind.

In vorteilhafter Ausgestaltung der Erfindung kann vorgesehen sein, dass jede Koppelbauteilanordnung unidirektionale Stromflüsse ermöglicht.

In weiterer vorteilhafter Ausgestaltung der Erfindung kann vorgesehen sein, dass die Unterbrecherschalter als bipolar-, FET- oder MOS-Transistoren ausgebildet sind.

Wie bereits oben erläutert, betrifft die Erfindung die Energieversorgung für elektrolumineszierende Lichtquellen, die als Schaltungsanordnungen nicht für eine bestimmte Anwendung ausgebildet ist. Allerdings ist sie besonders für die Anwendung in automobilen Leuchten geeignet. Es handelt sich daher im weitesten Sinne um eine Überwachungsvorrichtung für Anordnungen von Signal- oder Beleuchtungsvorrichtungen oder Anordnungen von optischen Signal- oder Beleuchtungsvorrichtungen oder von Anordnungen von Beleuchtungsvorrichtungen für das Fahrzeuginnere oder von Anordnungen oder besondere Ausbildung von tragbaren Notsignalvorrichtungen an Fahrzeugen.

Die Erfindung befasst sich also mit einer Vorrichtung zur Versorgung mindestens zweier LED-Ketten L₁,L₂,L₃ mit elektrischer Energie, bei der der Ausfall einzelner LEDs innerhalb der LED-Ketten durch einen LED-Kurzschluss, im Folgenden mit dem Bezugszeichen SC bezeichnet, einen zu detektierenden Fehler darstellt. Typischerweise verfügen integrierte Schaltungen, die der elektrischen Versorgung solcher LED-Ketten dienen, über die Möglichkeit einer Erkennung und anschließenden Signalisierung einer Unterbrechung des Strompfades innerhalb einer dieser LED-Ketten L₁,L₂,L₃. Die Erkennung von Einzel-LED-Kurzschlüssen ist jedoch im Stand der Technik nicht möglich.

Solche Schaltungen sind nicht in ein kleines Gehäuse einer integrierten Schaltung einbaubar, da sie zu viele Anschlüsse erfordern.

Wie oben ausgeführt, liegt der Erfindung also Aufgabe zu Grunde, eine Lösung zu schaffen, die die obigen Nachteile des Standes der Technik nicht aufweist und weitere Vorteile aufweist.

Es ist die Grundidee in dieser Offenbarung, die bereits vorhandene Erkennung von Unterbrechungen des Strompfades einer LED-Kette von mindestens zwei LED-Ketten L₁,L₂,L₃ für die Erkennung eines Einzel-LED-Kurzschlusses in einer anderen LED-Kette der mindestens zwei LED-Ketten L₁,L₂,L₃ zu nutzen. Hierzu ist eine spezielle Teilvorrichtung notwendig, die zwischen die Energieversorgung, typischerweise eine Stromquelle IS₁, IS₂, IS₃ innerhalb einer integrierten Schaltung, und die mindestens zwei LED-Ketten L₁,L₂,L₃ eingefügt wird und diese so koppelt, dass ein Einzel-LED-Kurzschluss oder ein Kurzschluss in einigen wenigen (zwei, drei, vier) LEDs in einer LED-Kette zu einer Unterbrechung des Stromflusses in mindestens eine anderen LED-Kette führt. Da der integrierte Schaltkreis zumindest in Anwendungen für die Automobilindustrie über Hilfsmittel zur Erkennung einer Unterbrechung des Stromflusses in einer oder mehreren der angeschlossenen LED-Ketten L₁,L₂,L₃ verfügt, wird dieser somit in die Lage versetzt, einen Fehler zu erkennen und als solchen auszugeben. Es wurde hierbei erkannt, dass es in der Regel eben nicht wichtig ist, angeben zu können, welcher Fehler (Kurzschluss einer Einzel-LED oder Unterbrechung einer LED-Kette) vorliegt und an welcher LED-Kette dieser Fehler vorliegt. Somit können diese Informationen zu Gunsten einer Einzel-LED-Kurzschlusserkennung geopfert werden.

Es wird daher ein Verfahren zur Detektion eines Einzel-LED-Ausfalls in einer Beleuchtungsvorrichtung mit mindestens zwei LED-Ketten L₁,L₂,L₃ vorgeschlagen, das als ersten Schritt das Detektieren eines Einzel-LED-Kurzschlusses in einer ersten LED-Kette der mindestens zwei LED-Ketten L₁,L₂,L₃ durch ein erstes Detektionsmittel vorsieht und ein durch diese Detektion verursachtes Unterbrechen des Stromflusses durch mindestens eine andere LED-Kette der mindestens zwei LED-Ketten L₁,L₂,L₃ durch ein Unterbrechungsmittel. Im Folgenden Text wird offenbart, dass in dem hier vorgelegten Ausführungsbeispiel als erstes Detektionsmittel ein erster Transistor T₁ und erste Diode D₁ im Zusammenwirken mit einem ersten Widerstand R₁, wie z.B. in Fig. 3 gezeigt, vorgeschlagen werden. Als Unterbrechungsmittel wird das entsprechende Detektionsmittel der jeweiligen anderen LED-Kette der mindestens zwei LED-Ketten L₁,L₂,L₃ vorgeschlagen. In den hier vorgelegten Beispielen übt also der Transistor eine Doppelfunktion als Detektionsmittel und als Unterbrechungsmittel aus. Dies muss nicht unbedingt der Fall sein. Als vorgreifendes Beispiel sei hier bereits auf Transistor T₂ in Fig. 3 zur Verdeutlichung verwiesen. Nachdem somit der Stromfluss durch die andere LED-Kette der mindestens zwei LED-Ketten erfolgt ist, wird also der Einzel-LED-Kurzschluss in eine LED-Ketten-Unterbrechung einer anderen LED-Kette verwandelt. Hierdurch werden dann die Messbarkeit und damit die Detektierbarkeit durch den integrierten Schaltkreis hergestellt, was das technische Problem löst. Als letzter Schritt erfolgt daher das Detektieren der Unterbrechung des Stromflusses durch die andere LED-Kette der mindestens zwei LED-Ketten L₁,L₂,L₃.

Zusammengefasst zeichnet sich die vorgeschlagene Vorrichtung zur Versorgung mindestens zweier LED-Ketten L₁,L₂,L₃ mit elektrischer Energie dadurch aus, dass Sie eine Teilvorrichtung StOC aufweist, die bei dem Kurzschluss einer oder mehrerer LEDs innerhalb einer ersten LED-Kette der mindestens zwei LED-Ketten L₁,L₂,L₃ eine Erkennung und/oder anschließenden Signalisierung einer Unterbrechung des Strompfades innerhalb einer anderen LED-Kette dieser mindestens zwei LED-Ketten L₁,L₂,L₃, im Folgenden die zweite LED-Kette, herbeiführt. Voraussetzung ist, dass die vorgeschlagene Vorrichtung über Messmittel MI₁,MU₁;MI₁,MU₂;MI₃,MU₃ zur Detektion einer Unterbrechung einer LED-Kette und geeignete Signalisierungsmittel verfügt um das Detektionsergebnis an eine Steuereinrichtung weitergeben (signalisieren) zu können.

Der besondere Vorteil liegt hierbei in der Umwandlung der Erscheinungsform eines LED-Einzelkurzschlusses in eine LED-Kettenunterbrechung, die durch den integrierten Schaltkreis (die Vorrichtung) detektierbar ist.

Eine weitere Ausgestaltung der vorgeschlagenen Vorrichtung zeichnet sich nun dadurch aus, dass sich in jedem Strompfad jeder LED-Kette dieser mindestens zwei LED-Ketten L₁,L₂,L₃ jeweils ein Transistor T₁,T₂,T₃ befindet. Hierbei handelt es sich bevorzugt um einen Bipolar-Transistor. Hierbei ist jeder Transistor T₁,T₂,T₃ Teil der Teilvorrichtung. Im fehlerfreien Betrieb ist jeder Transistor T₁,T₂,T₃ leitend. Mindestens ein Transistor T₁,T₂,T₃ der zweiten LED-Kette der mindestens zwei LED-Ketten L₁,L₂,L₃, im Folgenden zweiter Transistor genannt, wird sperrend geschaltet, wenn in einer ersten LED-Kette der mindestens zwei LED-Ketten L₁,L₂,L₃ ein Kurzschluss SC längs der LED-Kette auftritt. Diese Konstruktion hat den Vorteil, dass sie sehr kompakt ist und sich mit wenigen Bauteilen realisieren lässt.

Eine weitere Ausgestaltung der vorgeschlagenen Vorrichtung zeichnet sich nun dadurch aus, dass es sich bei mindestens einem Transistor der ersten LED-Kette der mindestens zwei LED-Ketten L₁,L₂,L₃ im Folgenden erster Transistor genannt, um einen Bipolar-Transistor T₁,T₂,T₂ handelt und dass es sich bei mindestens dem zweiten Transistor der zweiten LED-Kette der mindestens zwei LED-Ketten L₁,L₂,L₃ ebenfalls um einen Bipolar-Transistor T₁,T₂,T₂ handelt. Dabei ist die Basis des ersten Transistors mit der Basis des zweiten Transistors über mindestens eine Diode D₁,D₂,D₃,D₁₁,D₁₂,D₂₁,D₂₂,D₃₁,D₃₂ direkt oder indirekt, insbesondere über einen Vorwiderstand Rᵥ₁,Rᵥ₂, verbunden. Die Basis des ersten Transistors wird mittels einer Arbeitspunkteinstellung so bestromt, um den Transistor im Normalbetrieb sicher durchzuschalten. Besonders vorteilhaft ist es, wenn diese Arbeitspunkteinstellung über einen Arbeitspunktwiderstand R₁,R₂,R₃ erfolgt, der den Steueranschluss (die Basis oder das Gate) des ersten Transistors den mit der Energiequelle IS₁,IS₂,IS₃ der ersten LED-Kette, in deren Strompfad sich der erste Transistor befindet, verbindet.

Der Vorteil dieser Anordnung ist, dass der erste Transistor im Normalbetrieb leitend ist und der Basisstrom im Fehlerfall durch die Basis-Emitter-Diode des entsprechenden Transistors der anderen LED-Kette bei einem Einzel-LED-Kurzschluss abgesaugt werden kann, wodurch der erste Transistor zu sperren beginnt. Da MOS-Transistoren zum ersten nicht stromgesteuert sind und zum zweiten nicht über die notwendige Basis-Emitter-Diode verfügen, die die eigentliche LED-Kurzschluss-Detektion durchführt, muss bei der Verwendung von MOS-Transistoren die Detektionsfunktion für den Einzel-LED-Kurzschluss und die Unterbrechungsfunktion für die Unterbrechung des Stromflusses durch die LED-Kette getrennt werden. Die Detektionsfunktion wird durch eine dann separate Detektionsvorrichtung wahrgenommen. Dabei kann es sich beispielsweise um eine separate PN-Diode, eine Hilfsdiode, handeln. Diese Hilfsdiode d₁,d₂,d₃ wird als Detektionsvorrichtung notwendig, wenn statt eines Bipolar-Transistors als Transistor T₁,T₂,T₃ ein MOS-Transistor verwendet wird. Die betreffende Hilfsdiode wird dann zwischen das Gate des MOS-Transistors als zweiten Konten K₁₂,K₂₂,K₂₃ der betreffenden LED-Kette und dem Verbindungsknoten K₁₃,K₂₃,K₃₃) zwischen MOS-Transistor T₁,T₂,T₃ und der betreffenden LED-Kette geschaltet. Die Polarität der Hilfsdiode d₁,d₂,d₃ wird dabei dem Transistortyp entsprechend bei der Verschaltung gewählt. Die Hilfsdiode d₁,d₂,d₃ der betreffenden LED-Kette emuliert dann die Funktion der Basis-Emitter-Diode eines Bipolar-Transistors als Detektionsvorrichtung und zwingt das Potenzial eines Transistors eines anderen Kanals auf ein Potenzial bei dem die Gate-Source-Strecke keine ausreichende Spannung mehr aufweist, wodurch dieser zu Sperren anfängt, wenn es zu einem Kurzschluss einer einzelnen oder mehrere LEDs längs der betreffenden LED-Kette kommt. Bei der Verwendung von MOS-Transistoren sind also die Funktionen Detektionsvorrichtung (erste Hilfsdiode) und Unterbrechungsvorrichtung (Transistor) getrennt, während sie bei Bipolartransistoren durch die Bipolartransistoren gleichzeitig (Transistor alleine) durchgeführt werden können. Bei der Verwendung eines Bipolartransistors als Transistor T₁,T₂,T₃ ist daher die Hilfsdiode d₁,d₂,d₃ nicht zwingend erforderlich. Besonders vorteilhaft ist die Konstruktion mit Hilfsdioden und MOS-Transistoren daher, weil sie eine Komplettintegration in integrierte CMOS-Schaltungen im Rahmen von CMOS Standardprozessen ermöglicht.

Eine weitere Ausgestaltung der vorgeschlagenen Vorrichtung zeichnet sich nun dadurch aus, dass die Vorrichtung mehrere LED-Ketten miteinander verknüpft. Dabei umfasst die Vorrichtung nun mindestens drei LED-Ketten L₁,L₂,L₃. Die Ausgestaltung der Vorrichtung befasst sich mit einer speziellen Topologie der Verschaltung der Kurzschluss-zu-Unterbrechungs-Wandler StOC. In jedem Strompfad jeder LED-Kette dieser mindestens drei LED-Ketten L₁,L₂,L₃ befindet sich jeweils ein Transistor T₁,T₂,T₃, insbesondere ein Bipolar-Transistor. Jeder Transistor T₁,T₂,T₃ ist wieder Teil der Teilvorrichtung. Jeder Transistor T₁,T₂,T₃ ist dabei wieder so beschaltet, dass er im fehlerfreien Betrieb leitend ist. Im Fehlerfall eines Kurzschlusses längs einer LED-Kette wird immer mindestens einer der Transistoren T₁,T₂,T₃ der LED-Ketten sperrend geschaltet, die von dem Kurzschluss nicht betroffen sind. Dies geschieht wenn in mindestens einer anderen LED-Kette der mindestens drei LED-Ketten L₁,L₂,L₃, die nicht die LED-Kette des sperrend geschalteten Transistors ist, ein Kurzschluss längs der LED-Kette auftritt. Der Steueranschluss (Basis bzw. Gate) jedes Transistors einer vorausgehenden LED-Kette ist hier mit dem Steueranschluss (Basis bzw. Gate) des nachfolgenden Transistors über mindestens eine Diode D₁,D₂,D₃,D₁₁,D₁₂,D₂₁,D₂₂,D₃₁,D₃₂ direkt oder indirekt, insbesondere über einen Widerstand Rᵥ₁,Rᵥ₂,Rᵥ₃, verbunden. Die Worte "vorausgehend" und "nachfolgend" beziehen sich hierbei auf eine virtuelle Nummerierbarkeit der m LED-Kette von 1 bis m. Hierbei folgt die LED-Kette der LED-Kette mit der niedrigeren Nummer nach und geht der mit der höheren Nummer voraus. Die erste LED-Kette soll hierbei als Nachfolgende der m-ten LED-Kette verstanden werden und die m-te LED-Kette als Vorausgehende der ersten LED-Kette. Alle Elemente einer vorausgehenden LED-Kette werden daher hier als "vorausgehend" bezeichnet. Alle Elemente einer nachfolgenden LED-Kette als nachfolgend. Der Steueranschluss (Basis oder Gate) des vorausgehenden Transistors wird mittels einer Arbeitspunkteinstellung bestromt. Besonders bevorzugt ist der Steueranschluss (Basis oder Gate) des vorausgehenden Transistors über einen Arbeitspunktwiderstand R₁,R₂,R₃ mit der Energiequelle IS₁,IS₂,IS₃ der zugehörigen LED-Kette, in deren Strompfad sich der vorausgehende Transistor befindet, verbunden. Im Falle eines MOS-Transistors als nachfolgenden Transistor ist der Steueranschluss (Basis oder Gate) des nachfolgenden Transistors mit einem Anschluss der nachfolgenden LED-Kette, mit der er verbunden ist, über eine zugehörige nachfolgende Hilfsdiode verbunden. Im Falle eines MOS-Transistors als vorausgehenden Transistor ist der Steueranschluss (Basis oder Gate) des vorausgehenden Transistors mit einem Anschluss der vorausgehenden LED-Kette, mit der er verbunden ist, über eine zugehörige vorausgehende Hilfsdiode verbunden. Das Besondere an dieser Ausgestaltung der Vorrichtung ist, dass die Dioden so geschaltet sind, dass sie einen kreisförmigen Stromfluss durch die Dioden hindurch gestatten. Die Kanäle sind also im Kreis miteinander verschaltet.

Eine weitere Ausgestaltung der vorgeschlagenen Vorrichtung zeichnet sich dadurch aus, dass die Vorrichtung ebenfalls mindestens drei LED-Ketten L₁,L₂,L₃ aufweist und diese statt ringförmig, wie zuvor beschrieben nun sternförmig über Dioden miteinander zusammen geschaltet werden sollen. In jedem Strompfad jeder LED-Kette dieser drei LED-Ketten L₁,L₂,L₃ befindet sich wieder jeweils ein Transistor T₁,T₂,T₃, insbesondere ein Bipolar-Transistor oder MOS-Transistor mit einem Steueranschluss (Basis oder Gate) und jeweils zwei weiteren Anschlüssen. Jeder Transistor T₁,T₂,T₃ ist wieder Teil der jeweiligen Teilvorrichtung. Jeder Transistor T₁,T₂,T₃ ist wieder so beschaltet, dass er im fehlerfreien Betrieb leitend ist. Es wird wieder immer mindestens einer dieser Transistoren T₁,T₂,T₃ sperrend geschaltet, wenn in mindestens einer anderen LED-Kette der mindestens drei LED-Ketten L₁,L₂,L₃, die nicht die LED-Kette des sperrend geschalteten Transistors ist, ein Kurzschluss längs der betroffenen LED-Kette auftritt. Der Steueranschluss (Basis oder Gate) jedes Transistors einer vorausgehenden LED-Kette ist nun jedoch mit dem Steueranschluss (Basis oder Gate) des nachfolgenden Transistors über mindestens zwei seriell hintereinander geschaltete Dioden-Paare D₁₁,D₁₂;D₂₁,D₂₂;D₃₁,D₃₂ aus jeweils zwei antiparallel verschalteten Dioden D₁₁,D₁₂;D₂₁,D₂₂;D₃₁,D₃₂ verbunden. Die Dioden weisen zwei Anschlüsse auf. Jede Diode kann mit einem Widerstand in Serie geschaltet sein. Der Steueranschluss (Basis oder Gate) des vorausgehenden Transistors wird mittels einer Arbeitspunkteinstellung bestromt. Besonders bevorzugt erfolgt diese Bestromung in der Weise, dass der Steueranschluss (Basis oder Gate) des vorausgehenden Transistors über einen Arbeitspunktwiderstand R₁,R₂,R₃ mit der Energiequelle IS₁,IS₂,IS₃ der zugehörigen LED-Kette, in deren Strompfad sich der vorausgehende Transistor befindet, verbunden ist. Im Falle eines MOS-Transistors als nachfolgenden Transistor ist der Steueranschluss (Basis oder Gate) des nachfolgenden Transistors mit einem Anschluss der nachfolgenden LED-Kette, mit der er verbunden ist, über eine zugehörige nachfolgende Hilfsdiode verbunden. Im Falle eines MOS-Transistors als vorausgehenden Transistor ist der Steueranschluss (Basis oder Gate) des vorausgehenden Transistors mit einem Anschluss der vorausgehenden LED-Kette, mit der er verbunden ist, über eine zugehörige vorausgehende Hilfsdiode verbunden. Die Dioden sind dabei so geschaltet, dass sie mit einem Anschluss mit einem gemeinsamen Sternpunkt (SP) verbunden sind.

Die Erfindung wird nachfolgend anhand mehrerer Ausführungsbeispiele und unter Bezugnahme auf die Zeichnung näher erläutert. Im Einzelnen zeigen dabei:
- Fig. 1: schematisch vereinfacht das Grundprinzip der vorgeschlagenen Technischen Lösung mit einem Kurzschluss-zu-Unterbrechungs-Wandler StOC,
- Fig. 2: eine einfache konkretere Ausgestaltung der vorgeschlagenen Lösung mit NPN-Bipolar-Transistoren,
- Fig. 3: eine einfache konkretere Ausgestaltung der vorgeschlagenen Lösung mit PNP-Bipolar-Transistoren,
- Fig. 4: eine einfache konkretere Ausgestaltung der vorgeschlagenen Lösung mit N-Kanal-MOS-Transistoren,
- Fig. 5: eine einfache konkretere Ausgestaltung der vorgeschlagenen Lösung mit P-Kanal-MOS-Transistoren,
- Fig. 6: eine Schaltungsanordnung entsprechend derjenigen der Fig. 2 mit dem Unterschied, dass die Teilvorrichtung, die den Kurzschluss-zu-Unterbrechungs-Wandler StOC bildet, in beide Richtungen wirkt,
- Fig. 7: eine Schaltungsanordnung entsprechend derjenigen der Fig. 6 mit dem Unterschied, dass durch Vorwiderstände der Dioden eine Asymmetrie der LED-Ketten ausgeglichen werden kann,
- Fig. 8: eine Schaltungsanordnung entsprechend der kreisförmigen Aneinanderreihung mehrerer Fign. 2 und
- Fig. 9: eine Schaltungsanordnung entsprechend der sternförmigen Zusammenschaltung mehrerer Fign. 6.

Fig. 1 zeigt den prinzipiellen Lösungsgedanken der vorgeschlagenen Vorrichtung und des vorgeschlagenen Verfahrens. Ein erster Beleuchtungskanal CH₁ umfasst die erste Energiequelle - hier die erste Stromquelle IS₁ - die erste LED-Kette L₁ mit den LEDs L₁₁,L₁₂,.... L₁ₙ und erste Messmittel MI₁,MU₁. Der erste Kanal umfasst in diesen Beispiel ein erstes Strommessmittel MI₁, das den Wert des durch die Energiequelle in die erste LED-Kette L₁ eingespeisten ersten elektrischen Stroms I₁ erfasst. Ein erster Detektor DE₁ in Form eines ersten Spannungsmessmittels MU₁ erfasst den Spannungsabfall über der ersten LED-Kette L₁. Der erste Kanal CH₁ umfasst typischerweise mindestens eines dieser ersten Messmittel. Also zumindest das erste Strommessmittel MI₁ oder das erste Spannungsmessmittel MU₁, um eine Unterbrechung der ersten LED-Kette L₁ detektieren zu können. Ein zweiter Beleuchtungskanal CH₂ umfasst die zweite Energiequelle - hier die zweite Stromquelle IS₂ - die zweite LED-Kette L₂ mit den LEDs L₂₁,L₂₂,...,L₂ₙ und zweite Messmittel MI₂,MU₂. Der zweite Kanal CH₂ umfasst in diesem Beispiel ein zweites Strommessmittel MI₂, das den Wert des durch die zweite Energiequelle in die zweite LED-Kette L₂ eingespeisten zweiten elektrischen Stroms I₂ erfasst. Ein zweites Spannungsmessmittel MU₂ erfasst als Detektor DE₂ den Spannungsabfall über der zweiten LED-Kette L₂. Der zweite Kanal CH₂ umfasst typischerweise mindestens eines dieser zweiten Messmittel. Also zumindest das zweite Strommessmittel MI₂ oder das zweite Spannungsmessmittel MU₂ (Detektor D₂), um eine Unterbrechung der zweiten LED-Kette L₂ detektieren zu können.

Zwischen der (Mehrkanal-)Stromversorgungseinheit SVE und den LED-Ketten L₁,L₂ ist eine Überwachungseinrichtung UWE angeordnet, in der erfindungsgemäß ein Kurzschluss einer LED bzw. einiger weniger LEDs in einer der LED-Ketten in eine Unterbrechung einer anderen der LED-Ketten "überführt", was von dem dieser unterbrochenen LED-Kette zugeordneten Detektor erkannt wird. Die Überwachungseinrichtung UWE weist also einen Kurzschluss-zu-Unterbrechungs-Wandler StOC auf, der das eine Ende der ersten LED-Kette L₁ im Normalbetrieb elektrisch leitend mit der ersten Energiequelle, hier die erste Stromquelle IS₁, und das eine Ende der zweiten LED-Kette L₂ im Normalbetrieb elektrisch leitend mit der zweiten Energiequelle, hier die zweite Stromquelle IS₂ verbindet. Besonders bevorzugt wertet der Kurzschluss-zu-Unterbrechungs-Wandler StOC das Potenzial des dritten Knotens K₁₃ des ersten Beleuchtungskanals (CH₁) relativ zu einem Bezugspotenzial - bevorzugt Masse - aus. In Abhängigkeit vom elektrischen Potenzial des dritten Knotens K₁₃ des ersten Beleuchtungskanals CH₁ relativ zu dem Bezugspotenzial unterbricht der Kurzschluss-zu-Unterbrechungs-Wandler StOC die elektrische Verbindung zwischen der zweiten Energiequelle, hier die zweite Stromquelle IS₂, und der zweiten LED-Kette L₂. Hierdurch werden die zweiten Messmittel, das zweite Spannungsmessmittel MU₂ und/oder das zweite Strommessmittel MI₂, d.h. der zweite Detektor DE₂ in die Lage versetzt, diese Unterbrechung zu detektieren und eine entsprechende Fehlermeldung zu verursachen. Besonders bevorzugt wirkt der Kurzschluss-zu-Unterbrechungs-Wandler StOC symmetrisch. D.h. bei einer Spannungsabfalländerung über die zweite LED-Kette L₂ über ein gewisses Maß hinweg trennt der Kurzschluss-zu-Unterbrechungs-Wandler StOC die elektrische Verbindung zwischen der ersten Energiequelle, hier die erste Stromquelle IS₁ und der ersten LED-Kette L₁ in analoger Weise. Hierdurch werden die ersten Messmittel, das erste Spannungsmessmittel MU₁ und/oder das erste Strommessmittel MI₁, d.h. der erste Detektor DE₁ analog in die Lage versetzt, diese Unterbrechung zu detektieren und eine entsprechende Fehlermeldung zu verursachen.

Fig. 2 zeigt eine einfache Realisierung dieses Prinzips. Hier wird die erste LED-Kette L₁ auf Einzel-LED-Kurzschlüsse überwacht, während die zweite LED-Kette L₂ zur Signalisierung benutzt wird.

Zunächst wird der Aufbau des dem ersten Kanal CH₁ zugeordneten Teils der Überwachungseinrichtung UWE beschrieben.

Ein erster Transistor T₁ (erster Unterbrecherschalter) ist in diesem Beispiel ein NPN-Bipolar-Transistor. Dieser ist mit seinem Kollektor mit einem ersten Knoten K₁₁ des ersten Kanals CH₁ verbunden. Mit diesem ersten Knoten K₁₁ des ersten Kanals CH₁ sind auch gegebenenfalls das erste Spannungsmessmittel MU₁ (erster Detektor DE₁) und die erste Stromquelle IS₁ als erste Energiequelle verbunden. In Serie mit der ersten Stromquelle IS₁ ist das gegebenenfalls vorhandene erste Strommessmittel MI₁ geschaltet. Die Reihenfolge von erster Stromquelle IS₁ und erstem Strommessmittel MI₁ kann variiert werden. Der erste Knoten Kₙ des ersten Kanals CH₁ ist mittels eines ersten Widerstands R₁ mit der Basis des ersten Transistors T₁ verbunden. Hierdurch wird der Arbeitspunkt des ersten Transistors T₁ eingestellt. Der erste Widerstand R₁ bestromt die Basis-Emitter-Diode des ersten Transistors T₁, der dadurch im Normalzustand leitend ist. Der Emitter des ersten Transistors T₁ bei K₁₃ ist mit einem Ende der ersten LED-Kette L₁ verbunden. Diese Verbindung ist der dritte elektrische Knoten K₁₃ des ersten Kanals CH₁. Das andere Ende der ersten LED-Kette L₁ ist mit dem Bezugspotenzial, hier mit Masse, verbunden. Die Basis des ersten Transistors T₁ bildet den zweiten elektrischen Knoten K₁₂ des ersten Kanals CH₁.

Nun wird der Aufbau des dem zweiten Kanal CH₂ zugeordneten Teils der Überwachungseinrichtung UWE beschrieben.

Ein zweiter Transistor T₂ (zweiter Unterbrecherschalter) ist in diesem Beispiel ebenfalls ein NPN-Bipolar-Transistor. Dieser ist mit seinem Kollektor mit einem zweiten Knoten K₂₁ des zweiten Kanals CH₂ verbunden. Mit diesem zweiten Knoten K₂₁ des zweiten Kanals CH₂ sind auch gegebenenfalls das zweite Spannungsmessmittel MU₂ (zweiter Detektor DE₂) und die zweite Stromquelle IS₂ als zweite Energiequelle verbunden. In Serie mit der zweiten Stromquelle IS₂ ist das gegebenenfalls vorhandene zweite Strommessmittel MI₂ geschaltet. Die Reihenfolge von zweiter Stromquelle IS₂ und zweitem Strommessmittel MI₂ kann variiert werden. Der erste Konten K₂₁ des zweiten Kanals CH₂ ist mittels eines zweiten Widerstands R₂ mit der Basis des zweiten Transistors T₂ verbunden. Hierdurch wird der Arbeitspunkt des zweiten Transistors T₂ eingestellt. Der zweite Widerstand R₂ bestromt die Basis-Emitter-Diode des zweiten Transistors (T₂), der dadurch im Normalzustand leitend ist. Der Emitter des zweiten Transistors T₂ ist mit einem Ende der zweiten LED-Kette L₂ verbunden. Diese Verbindung ist der dritte elektrische Knoten K₂₃ des zweiten Kanals CH₂. Das andere Ende der zweiten LED-Kette L₂ ist mit dem Bezugspotenzial, hier mit Masse, verbunden. Die Basis des zweiten Transistors T₂ bildet den zweiten elektrischen Knoten K₂₂ des ersten Kanals CH₂.

Die Überwachungseinrichtung UWE weist als zwischen den Basisanschlüssen K₁₂,K₂₁ der Transistoren T₁,T₂ geschaltete Koppelbauteilanordnung KBA eine erste Diode D₁ auf, die die Basis des ersten Transistors T₁, also den zweiten Knoten K₁₂ des ersten Kanals CH₁, mit der Basis des zweiten Transistors T₂, also dem zweiten Konten K₂₂ des zweiten Kanals CH₂ verbindet. Die elektrische Verbindung zwischen dem zweiten Knoten K₁₂ des ersten Kanals CH₁ und dem zweiten Knoten K₂₂ des zweiten Kanals CH₂ ist wegen der Diode D₁ normalerweise unterbrochen, da der Spannungsabfall über die erste LED-Kette L₁ und die zweite LED-Kette L₂ bei gleicher Bestromung gleich sein sollte und somit keine einen Stromfluss durch die Diode D₁ verursachende Spannungsdifferenz über der Diode D₁ abfällt, deren Schwellspannung also nicht erreicht ist. Es sei hier zunächst von symmetrischen Verhältnissen ausgegangen. Das bedeutet von einer gleichen Anzahl n an LEDs in den beiden LED-Ketten und von einem gleichen ersten Strom I₁ und einem zweiten Strom I₂. Durch die auf gleiche Werte eingestellten Ströme I₁,I₂ der beiden Stromquellen IS₁,IS₂ wird bei gleichen LEDs und bei gleicher LED-Anzahl ein gleiches elektrisches Potenzial für den jeweiligen dritten Knoten K₁₃,K₂₃ des ersten Kanals CH₁ und des zweiten Kanals CH₂ vorgegeben. Wird der Widerstandswert des ersten Widerstands R₁ gleich dem Widerstandswert des zweiten Widerstands R₂ gewählt, so wird die Basis-Emitter-Diode des ersten Transistors T₁ mit dem gleichen Strom bestromt, wie die Basis-Emitter-Diode des zweiten Transistors T₂. Wir nehmen hier zur Vereinfachung an, dass der erste Transistor T₁ Eigenschaften aufweist, die den Eigenschaften des zweiten Transistors T₂ gleichen. Damit fallen über die Basis-Emitter-Dioden-Strecken gleiche Basis-Emitter-Spannungen ab. Somit muss in diesem Fall im Normalbetrieb das Potenzial zu beiden Seiten der ersten Diode D₁ gleich sein und es fließt kein Strom. In der Realität werden weder die Widerstände R₁,R₂, noch die Transistoren T₁,T₂, noch die LEDs der LED-Ketten L₁;L₂ identisch sein, sondern voneinander abweichen. Daher ist es sinnvoll, die Schaltspannung der ersten Diode D₁ bzw. der Koppelbauteilanordnung KBA geeignet zu wählen. Gegebenenfalls können Zenerdioden verwendet werden oder Serienschaltungen von Dioden. In manchen Fällen mag es sinnvoll sein, statt Siliziumdioden Germaniumdioden oder andere in der Schaltspannung geeignet modifizierte Dioden durch geeignete Materialien zu verwenden. In Jedem Falle sollte mittels einer (z.B. Monte-Carlo-)Simulation geklärt werden, welche Diodenschaltspannungen die Streuung der Bauelemente erfordern. Dies ist aber je nach Applikation unterschiedlich und soll daher hier nicht weiter diskutiert werden.

Im Falle eines Kurzschlusses einer einzelnen LED (in der Fig. 2 beispielhaft ein Kurzschluss SC der ersten LED L₁₁ der ersten LED-Kette L₁ bleibt der Stromfluss durch die erste LED-Kette L₁ auf dem Stromwert des ersten Stroms I₁ der ersten Stromquelle IS₁. Das Potential des dritten Knotens K₁₃ des ersten Kanals CH₁ gegenüber dem Bezugspotenzial fällt um eine LED-Schaltspannung, d.h. um die Spannung ab, die über jeder der vorzugsweise gleichen LEDs abfällt, wenn sie vom ersten Strom durchflossen werden. Damit sinkt auch der Betrag des Potenzials des zweiten Knotens K₁₂ des ersten Kanals CH₁ gegenüber Masse um genau diesen Wert, das dieses ja durch den erzwungenen fixen Spannungsabfall über die Basis-Emitter-Diode des ersten Transistors T₁ an das Potenzial des dritten Knotens K₁₃ des ersten Kanals gekoppelt ist. Es tritt somit eine (erhöhte) Spannungsdifferenz zwischen dem zweiten Knoten K₂₂ des zweiten Kanals CH₂ und dem zweiten Knoten K₁₂ des ersten Kanals CH₁ und damit eine (erhöhte) Spannungsdifferenz über der Koppelbauteilanordnung KBA auf. Diese Spannungsdifferenz ist in Flussrichtung der ersten Diode D₁. Bei geeigneter Wahl der Schaltspannung der Koppelbauteilanordnung KBA (erste Diode D₁) beginnt diese zu leiten. Die Schaltspannung der ersten Diode D₁ sollte daher kleiner oder gleich der Schaltspannungen der verwendeten LEDs in der ersten LED-Kette L₁ gewählt werden. Vorzugsweise liegt sie zwischen 5% und 90% niedriger als die Schaltspannung der LEDs. Gegebenenfalls kann die erste Diode auch durch eine elektrische Schaltung gleicher Wirkung mit Verstärkern etc. ersetzt werden, die eine geeignete Schaltspannung zeigt. Wenn hier also von der ersten Diode D₁ die Rede ist, so bezieht sich dies auf die Wirkung dieses Bauteils bzw. einer dieses Bauteil ersetzenden Schaltung, d.h. auf eine wie auch immer geartete Koppelbauteilanordnung KBA, die ab einer vorgegebenen Schaltspannung leitend wird.

Wenn nun die erste Diode D₁ öffnet, so fließt der Strom, der bisher durch die Basis-Emitter-Diode des zweiten Transistors T₂ abgeflossen ist, über die Basis-Emitter-Diode des ersten Transistors T₁ ab. Dadurch wird der zweite Transistor weniger leitend, wodurch sich das Potenzial des dritten Knotens K₂₃ des zweiten Kanals CH₂ absenkt. Aufgrund der großen Stromverstärkung und des großen differentiellen Widerstands der LEDs der zweiten LED-Kette L₂ wird die zweite LED-Kette L₂ abgeschaltet (T₂ öffnet). Hierdurch sinkt die Stromabnahme des Stroms der zweiten Stromquelle IS₂, was durch die zweiten Messmittel MI₂,MU₂ (Detektor DE₂) erfasst werden kann. Auf Grund dieser Erfassung wird dann typischerweise eine Unterbrechung detektiert und gegebenenfalls signalisiert.

Die noch verbliebene zweite Diode D₂ des zweiten Kanals CH₂ dient nur zur Verdeutlichung potenzieller Anreihungsmöglichkeit (Verkopplung jeweils zweier LED-Ketten bei Vorhandensein einer Vielzahl von LED-Ketten).

Beispielrechnung:
Unter der beispielhaften Annahme, dass die Flussspannung einer LED 3V beträgt, beträgt das Potenzial des dritten Knotens K₁₃ des ersten Kanals CH₁ n^{∗}3V. Es sei beispielhaft angenommen, dass für die Berechnung n=5 gilt. Es fallen dann also 15 V über die erste LED-Kette L₁ zwischen dem dritten Knoten K₁₃ des ersten Kanals und Masse ab. Über die Basis-Emitter-Diode des ersten Transistors T₁ sollen beispielhaft 0,7 V abfallen. Damit liegt das Potenzial des zweiten Knotens K₁₂ des ersten Kanals CH₁ im Normalbetrieb bei 15,7 V gegen Massepotenzial. Gleiches gilt analog für das Potenzial des zweiten Knotens K₂₂ des zweiten Kanals CH₂ im Normalbetrieb, was somit ebenfalls bei 15,7 V gegen Massepotenzial liegt. Wird nun die erste LED L₁₁ durch einen Kurzschluss SC kurzgeschlossen, so fällt das Potenzial des dritten Knotens K₁₃ des ersten Kanals CH₁ um eine LED-Schaltspannung = 3 V. Damit liegt es bei 12 V. Daraus folgt, dass das Potenzial des zweiten Knotens K₁₂ des ersten Kanals CH₁ dann nur noch bei 12,7V liegt. Es fallen dann 15,7 V-12,7 V=3 V, also eine LED-Schleusenspannung über der ersten Diode D₁ ab, woraufhin diese zu leiten beginnt, denn ihre Schwellspannung, d.h. die Schaltspannung der allgemein ausgedrückt Koppelbauteilanordnung KBA liegt in diesem Beispiel bei 0,7 V. Damit wird das Potenzial des zweiten Knotens K₂₂ des zweiten Kanals dann aber durch den Spannungsabfall über die erste Diode D₁ bestimmt. Wenn deren Schaltspannung wieder beispielsweise 0,7 V beträgt, so liegt damit das Potenzial des zweiten Knotens K₂₂ des zweiten Kanals CH₂ nur noch bei 13,4 V statt bei 15,7 V. Hierdurch muss das Potenzial des dritten Knotens K₂₃ des zweiten Kanals CH₂ um 0,7 V entsprechend der Basis-Emitter-Spannung des zweiten Transistors T₂ niedriger bei 12,7 V liegen. Aufgrund der steilen Kennlinie der LEDs in der zweiten LED-Kette L₂ sinkt dadurch die Stromabnahme an der zweiten Stromquelle IS₂. Dies kann durch die zweiten Messmittel MI₂,MU₂ (Detektor DE₂) erfasst werden. Dieses Absinken des zweiten Stromes I₂ kann direkt durch das zweite Strommessmittel MI₂ oder als sich ändernder Spannungsabfall über die zweite Stromquelle IS₂ durch das zweite Spannungsmessmittel (Detektor DE₂) detektiert werden. Die Verhältnisse entsprechen einer Unterbrechung der zweiten LED-Kette L₂ und werden als solche durch die zweiten Messmittel des zweiten Kanals CH₂ erkannt.

Fig. 3 stimmt im Wesentlichen mit Fig. 2 überein. Die LED-Ketten sind jedoch "umgedreht" an die Versorgungsspannung angeschlossen. Die Versorgungsspannung V_{bat} dient nun als Bezugspotenzial. Der erste Transistor T₁ und der zweite Transistor T₂ sind nun beispielhaft PNP-Transistoren. Die erste Diode D₁ ist, um die Funktionstüchtigkeit herzustellen ebenfalls gedreht. Die Funktionsweise ist ansonsten aber analog der von Fig. 2.

Die Fig. 4 entspricht der Fig. 2 mit dem Unterschied, dass N-Kanal-MOS-Transistoren statt der NPN-Bipolar-Transistoren für den ersten Transistor T₁ und den zweiten Transistor T₂ verwendet werden. Um den zweiten Knoten K₁₂ des ersten Kanals CH₁ mit dem dritten Knoten K₁₃ des ersten Kanals hinsichtlich der Spannungsdifferenz zwischen diesen beiden Knoten zu koppeln, muss die weggefallene Basis-Emitter-Diode in ihrer Funktion ersetzt werden. Dies geschieht durch eine erste Hilfsdiode HD₁. Über den ersten Widerstand R₁ wird der Stromfluss über die erste Hilfsdiode HD₁ eingestellt, sodass diese im Normalbetrieb geöffnet ist. Der erste Transistor T₁ wird vorzugsweise so eingebaut, dass die Source des ersten Transistors T₁ mit dem dritten Knoten K₁₃ des ersten Kanals CH₁ verbunden ist.

Die Fig. 5 entspricht der Fig. 3 mit dem Unterschied, dass P-Kanal-MOS-Transistoren statt der PNP-Bipolar-Transistoren für den ersten Transistor T₁ und den zweiten Transistor T₂ verwendet werden. Um den zweiten Knoten K₁₂ des ersten Kanals CH₁ mit dem dritten Knoten K₁₃ des ersten Kanals hinsichtlich der Spannungsdifferenz zwischen diesen beiden Knoten zu koppeln, muss die weggefallene Basis-Emitter-Diode in ihrer Funktion ersetzt werden. Dies geschieht durch eine erste Hilfsdiode HD₁. Über den ersten Widerstand R₁ wird der Stromfluss über die erste Hilfsdiode HD₁ eingestellt, sodass diese im Normalbetrieb geöffnet ist. Der erste Transistor T₁ wird vorzugsweise so eingebaut, dass die Source des ersten Transistors T₁ mit dem dritten Knoten K₁₃ des ersten Kanals CH₁ verbunden ist.

Fig. 6 entspricht der Fig. 2 mit dem Unterschied, dass die Koppelbauteilanordnung KBA eine zweite Diode D₂ aufweist, die antiparallel zur ersten Diode D₁ geschaltet ist. Hierdurch kann nun auch der zweite Kanal CH₂ bei einem Einzel-LED-Kurzschluss in der zweiten LED-Kette L₂ den Stromfluss im ersten Kanal CH₁ unterbrechen und so die Detektion einer LED-Ketten-Unterbrechung über den ersten Kanal CH₁ hervorrufen.

Fig. 7 entspricht der Fig. 6 mit dem Unterschied, dass die erste Diode D₁ und die zweite Diode D₂ der Koppelbauteilanordnung KBA mit jeweils einem Vorwiderstand Rᵥ₁,Rᵥ₂ versehen sind. Diese Vorwiderstände ermöglichen die Asymmetrisierung der Schaltung. Dies ist insbesondere dann notwendig, wenn die LED-Ketten nicht gleich sind oder die Nennströme I₁,I₂ schon im Normalbetrieb ungleich sind. Auf die Möglichkeit der Ersetzung der ersten Diode D₁ und oder der zweiten Diode D₂ durch komplexere Schaltungen gleicher Wirkung wurde ja bereits oben hingewiesen. In der Realität kann es sinnvoll sein, wenn die erste Diode D₁ eine andere Schaltspannung aufweist als die zweite Diode D₂.

Fig. 8 entspricht zwei Fign. 2, bei denen drei LED-Ketten L₁,L₂,L₃ in drei Kanälen verwendet werden. Die Koppelbauteilanordnung KBA weist drei Dioden D₁,D₂,D₃ auf, die dreiecksförmig, d.h. als Ringschaltung verschaltet sind, so dass ein kreisförmiger Stromfluss - über die erste Diode D₁ dann über die zweite Diode D₂ dann über die dritte Diode D₃ und dann wieder über die erste Diode D₁ - möglich wäre. Das Prinzip kann auf eine positive ganze Zahl k von Kanälen CH₁ bis CHₖ entsprechend erweitert werden. Hierdurch werden alle LED-Ketten einer beliebigen Anzahl k von LED-Ketten auf Einzel-LED-Kurzschlüsse überwacht.

Fig. 9 zeigt eine Koppelbauteilanordnung KBA zur sternförmigen Zusammenschaltung dreier Kanäle für drei LED-Ketten L₁,L₂,L₃. Je zwei der Kanäle entsprechen dabei der Verschaltung gemäß Fig. 6 mit dem Unterschied dass die erste Diode D₁ und die zweite Diode D₂ der Fig. 6 nun durch jeweils vier Dioden (z.B. D₁₁,D₁₂ und D₂₁ und D₂₂) gebildet werden. Da nunmehr zwei Diodenspannungen über die so ersetzte erste Diode D₁ und zweite Diode D₂ abfallen, kann es sinnvoll sein, die Dioden D₁₁,D₁₂,D₂₁,D₂₂,D₃₁,D₃₂ durch Dioden mit entsprechend verkleinerter Schaltspannung oder entsprechende Schaltungen gleicher Funktion zu ersetzen.

### GLOSSAR

### LED

Eine LED im Sinne dieser Offenbarung ist nicht nur eine einzelne Leuchtdiode sondern es kann sich dabei auch um eine Serien und/oder Parallelschaltung mehrere Leuchtdioden handeln, die gegebenenfalls auch weitere Bauelemente, wie beispielsweise Zehnerdioden und/oder Vor- und Parallelwiderstände sowie Kondensatoren umfasst. Typischerweise handelt es sich um zweipolige Schaltungen mit einem ersten Anschluss, der als Stromeingang dient und einem zweiten Anschluss, der als Stromausgang dient. Sind die LEDs in einer LED-Kette seriell miteinander verschaltet, so ist es denkbar, dass zwischen den LEDs entlang der LED-Kette weitere Leitungen beispielsweise als Steuerleitung für andere Zwecke ganz oder teilweise der LED-Kette entlang geführt werden, die hier jedoch nicht beansprucht werden, gegebenenfalls den beanspruchten umfang jedoch nicht auf reine zweipolige einzelne Leuchtdioden beschränken sollen. Die LED-Ketten sind bevorzugt gleich lang, enthalten also bevorzugt gleich viele LEDs mit bevorzugt gleichen Dioden-Schaltspannungen (U_{D}).

### LED-Kette

Eine LED-Kette im Sinne dieser Offenbarung ist eine serielle Verschaltung von mindestens zwei LEDs, die alle gleich orientiert sind, sodass ein Stromfluss möglich ist.

### Schaltspannung

Im Sinne dieser Offenbarung ist die Schaltspannung einer Diode, Hilfsdiode oder LED die Spannung, bei der die Diode, Hilfsdiode oder LED zu leiten beginnt. Hinsichtlich der Koppelbauteilanordnung bestimmt die Schaltspannung die Größte des Spannungsabfalls über der Koppelbauteilanordnung, bei der diese durchschaltet.

### BEZUGSZEICHENLISTE

- CH₁: erster Kanal. Der erste Kanal umfasst die erste Energiequelle - hier die erste Stromquelle IS₁ - die erste LED-Kette L₁, den ersten Transistor T₁, den ersten Widerstand R₁, die erste Diode D₁ und erste Messmittel MI₁,MU₁. Der erste Transistor T₁ ist mit der ersten LED-Kette L₁ am dritten Knoten K₁₃ des ersten Kanals in Serie geschaltet und ist am ersten Konten K₁₁ des ersten Kanals mit der ersten Energiequelle, hier die erste Stromquelle IS₁, und gegebenenfalls mit einem ersten Spannungsmessmittel MU₁ sowie dem ersten Widerstand R₁ verbunden. Der erste Widerstand R₁ ist mit dem dritten Knoten K₁₃ des ersten Kanals verbunden, der die Verbindung zum Steueranschluss des ersten Transistors T₁ und zu einem ersten Anschluss der ersten Diode D₁ herstellt. Diese erste Diode ist dann mit ihrem zweiten Anschluss mit dem entsprechenden Steueranschluss des Transistors eines nachfolgenden Kanals verbunden. Insofern ist es in verschiedenen Ausführungen besonders vorteilhaft, wenn der dritte Konten K₁₃ des ersten Kanals auch eine Verbindung zum zweiten Anschluss der Diode des nachfolgenden Kanals oder eines vorausgehenden Kanals herstellt. Darüber hinaus kann der erste Kanal ein erstes Strommessmittel MI₁ umfassen, das den Wert des durch die Energiequelle abgegebenen ersten elektrischen Stroms I₁ erfasst. Der erste Kanal umfasst typischerweise mindestens eines dieser ersten Messmittel. Also zumindest das erste Strommessmittel MI₁ oder das erste Spannungsmessmittel MU₁, um eine Unterbrechung der ersten LED-Kette L₁ detektieren zu können.
- CH₂: zweiter Kanal. Der zweite Kanal umfasst die zweite Energiequelle - hier die zweite Stromquelle IS₂ - die zweite LED-Kette L₂, den zweiten Transistor T₂, den zweiten Widerstand R₂, die zweite Diode D₂ und zweite Messmittel MI₂,MU₂. Der zweite Transistor T₂ ist mit der zweiten LED-Kette L₂ am dritten Knoten K₂₃ des zweiten Kanals in Serie geschaltet und ist am zweiten Konten K₂₁ des zweiten Kanals mit der zweiten Energiequelle, hier die zweite Stromquelle IS₂, und gegebenenfalls mit einem zweiten Spannungsmessmittel MU₂ sowie dem zweiten Widerstand R₂ verbunden. Der zweite Widerstand R₂ ist mit dem zweiten Knoten K₂₃ des zweiten Kanals verbunden, der die Verbindung zum Steueranschluss des zweiten Transistors T₂ und zu einem zweiten Anschluss der zweiten Diode D₂ herstellt. Diese zweite Diode ist dann mit ihrem zweiten Anschluss mit dem entsprechenden Steueranschluss des Transistors eines nachfolgenden Kanals verbunden. Insofern ist es in verschiedenen Ausführungen besonders vorteilhaft, wenn der dritte Konten K₂₃ des zweiten Kanals auch eine Verbindung zum zweiten Anschluss der Diode des nachfolgenden Kanals oder eines vorausgehenden Kanals herstellt. Darüber hinaus kann der zweite Kanal ein zweites Strommessmittel MI₂ umfassen, das den Wert des durch die Energiequelle abgegebenen zweiten elektrischen Stroms I₂ erfasst. Der zweite Kanal umfasst typischerweise mindestens eines dieser zweiten Messmittel. Also zumindest das zweite Strommessmittel (MI₂) oder das zweite Spannungsmessmittel MU₂, um eine Unterbrechung der zweiten LED-Kette L₂ detektieren zu können.
- CH₃: dritter Kanal. Der dritte Kanal umfasst die dritte Energiequelle - hier die dritte Stromquelle IS₃ - die dritte LED-Kette L₃, den dritten Transistor T₃, den dritten Widerstand R₃, die dritte Diode D₃ und dritte Messmittel MI₃,MU₃. Der dritte Transistor T₃ ist mit der dritten LED-Kette L₃ am dritten Knoten K₃₃ des dritten Kanals in Serie geschaltet und ist am ersten Knoten K₃₁ des dritten Kanals mit der dritten Energiequelle, hier die dritte Stromquelle IS₃, und gegebenenfalls mit einem dritten Spannungsmessmittel MU₃ sowie dem dritten Widerstand R₃ verbunden. Der dritte Widerstand R₃ ist mit dem dritten Knoten K₃₃ des dritten Kanals verbunden, der die Verbindung zum Steueranschluss des dritten Transistors T₃ und zu einem ersten Anschluss der dritten Diode D₃ herstellt. Diese dritte Diode ist dann mit ihrem zweiten Anschluss mit dem entsprechenden Steueranschluss des Transistors eines nachfolgenden Kanals verbunden. Insofern ist es in verschiedenen Ausführungen besonders vorteilhaft, wenn der dritte Konten K₃₃ des dritten Kanals auch eine Verbindung zum zweiten Anschluss der Diode des nachfolgenden Kanals oder eines vorausgehenden Kanals herstellt. Darüber hinaus kann der dritte Kanal ein drittes Strommessmittel MI₃ umfassen, das den Wert des durch die Energiequelle abgegebenen dritten elektrischen Stroms I₃ erfasst. Der dritte Kanal umfasst typischerweise mindestens eines dieser dritten Messmittel. Also zumindest das dritte Strommessmittel MI₃ oder das dritte Spannungsmessmittel MU₃, um eine Unterbrechung der dritten LED-Kette L₃ detektieren zu können.
- D₁: erste Diode des ersten Kanals CH₁
- D₂: zweite Diode des zweiten Kanals CH₂
- D₃: dritte Diode des dritten Kanals CH₃
- D₁₁: erste Vorwärtsdiode des ersten Kanals CH₁
- D₁₂: erste Rückwärtsdiode des ersten Kanals CH₁
- D₂₁: erste Vorwärtsdiode des zweiten Kanals CH₂
- D₂₂: erste Rückwärtsdiode des zweiten Kanals CH₂
- D₃₁: erste Vorwärtsdiode des dritten Kanals CH₃
- D₃₂: erste Rückwärtsdiode des dritten Kanals CH₃
- DE₁: erster Detektor
- DE₂: zweiter Detektor
- DE₃: dritter Detektor
- DU: Dioden-Schaltspannung (Das ist die Diodenspannung, bei der der Stromfluss einsetzt.)
- HD₁: erste Hilfsdiode des ersten Kanals CH₁. Die erste Hilfsdiode wird als Detektionsvorrichtung notwendig, wenn statt eines Bipolar-Transistors als ersten Transistor T₁ ein MOS-Transistor verwendet wird. Die erste Hilfsdiode emuliert dann die Funktion der Basis-Emitter-Diode als Detektionsvorrichtung und zwingt das Potenzial eines Transistors eines anderen Kanals auf ein Potenzial bei dem die Gate-Source-Strecke keine ausreichende Spannung mehr aufweist, wodurch dieser zu Sperren anfängt, wenn es zu einem Kurzschluss einer einzelnen oder mehrere LEDs längs der betreffenden LED-Kette kommt. Bei der Verwendung von MOS-Transistoren sind also die Funktionen Detektionsvorrichtung (erste Hilfsdiode) und Unterbrechungsvorrichtung (erster Transistor T₁) getrennt, während sie bei Bipolartransistoren durch die Bipolartransistoren gleichzeitig (erster Transistor T₁ alleine) durchgeführt werden können. Bei der Verwendung eines Bipolartransistors als ersten Transistor T₁ ist daher die erste Hilfsdiode HD₁ nicht zwingend erforderlich.
- HD₂: zweite Hilfsdiode des zweiten Kanals CH₂. Die zweite Hilfsdiode wird als Detektionsvorrichtung notwendig, wenn statt eines Bipolar-Transistors als zweiten Transistor T₂ ein MOS-Transistor verwendet wird. Die zweite Hilfsdiode emuliert dann die Funktion der Basis-Emitter-Diode als Detektionsvorrichtung und zwingt das Potenzial eines Transistors eines anderen Kanals auf ein Potenzial bei dem die Gate-Source-Strecke keine ausreichende Spannung mehr aufweist, wodurch dieser zu Sperren anfängt, wenn es zu einem Kurzschluss einer einzelnen oder mehrere LEDs längs der betreffenden LED-Kette kommt. Bei der Verwendung von MOS-Transistoren sind also die Funktionen Detektionsvorrichtung (zweite Hilfsdiode) und Unterbrechungsvorrichtung (zweiter Transistor T₂) getrennt, während sie bei Bipolartransistoren durch die Bipolartransistoren gleichzeitig (zweiter Transistor T₂ alleine) durchgeführt werden können. Bei der Verwendung eines Bipolartransistors als zweiten Transistor T₂ ist daher die zweite Hilfsdiode nicht zwingend erforderlich.
- HD₃: dritte Hilfsdiode des dritten Kanals CH₃. Die dritte Hilfsdiode wird als Detektionsvorrichtung notwendig, wenn statt eines Bipolar-Transistors als dritten Transistor T₃ ein MOS-Transistor verwendet wird. Die dritte Hilfsdiode emuliert dann die Funktion der Basis-Emitter-Diode als Detektionsvorrichtung und zwingt das Potenzial eines Transistors eines anderen Kanals auf ein Potenzial bei dem die Gate-Source-Strecke keine ausreichende Spannung mehr aufweist, wodurch dieser zu Sperren anfängt, wenn es zu einem Kurzschluss einer einzelnen oder mehrere LEDs längs der betreffenden LED-Kette kommt. Bei der Verwendung von MOS-Transistoren sind also die Funktionen Detektionsvorrichtung (dritte Hilfsdiode) und Unterbrechungsvorrichtung (dritter Transistor T₃) getrennt, während sie bei Bipolartransistoren durch die Bipolartransistoren gleichzeitig (dritter Transistor T₁ alleine) durchgeführt werden können. Bei der Verwendung eines Bipolartransistors als dritten Transistor T₃ ist daher die dritte Hilfsdiode nicht zwingend erforderlich.
- I₁: erster elektrischer Strom, der von der ersten Energiequelle - hier die erste Stromquelle IS₁ in die erste LED-Kette L₁₁ eingespeist wird und diese mit elektrischer Energie versorgt.
- I₂: zweiter elektrischer Strom, der von der zweiten Energiequelle - hier die zweite Stromquelle IS₂ in die zweite LED-Kette L₂ eingespeist wird und diese mit elektrischer Energie versorgt.
- I₃: dritter elektrischer Strom, der von der dritten Energiequelle - hier die dritte Stromquelle IS₃ in die dritte LED-Kette L₃ eingespeist wird und diese mit elektrischer Energie versorgt.
- IS₁: erste Stromquelle als erste Energiequelle des ersten Kanals CH₁
- IS₂: zweite Stromquelle als zweite Energiequelle des zweiten Kanals CH₂
- IS₃: dritte Stromquelle als dritte Energiequelle des dritten Kanals CH₃
- K₁₁: erster Knoten des ersten Kanals CH₁. Der erste Knoten des ersten Kanals CH₁ verbindet die erste Energiequelle, hier die erste Stromquelle IS₁, mit dem ersten Transistor T₁ und dem ersten Widerstand R₁, sowie einem ersten Spannungs-Messmittel MU₁ zur Erfassung des Spannungsabfalls über die erste Energiequelle, hier die erste Stromquelle IS₁.
- K₁₂: zweiter Knoten des ersten Kanals CH₁. Der zweite Knoten des ersten Kanals CH₁ verbindet den Steueranschluss des ersten Transistors T₁ mit dem ersten Widerstand R₁ und der ersten Diode D₁. Im Falle eines NPN Bipolar-Transistors als ersten Transistor T₁ ist der Anschluss der ersten Diode D₁ deren Kathode (Fig. 2). Im Falle eines PNP Bipolar Transistors als ersten Transistor T₁ ist dies die Anode (Fig. 3). Sofern es sich um einen MOS-Transistor als ersten Transistor T₁ handelt, kann der zweite Knoten des ersten Kanals CH₁ auch mit einer ersten Hilfsdiode HD₁ verbunden sein, die mit dem dritten Konten K₁₃ des ersten Kanals CH₁ verbunden ist und deren Orientierung sich ebenfalls nach dem Transistortyp des ersten Transistors T₁ richtet.
- K₁₃: dritter Knoten des ersten Kanals CH₁. Der dritte Knoten des ersten Kanals CH₁ verbindet den ersten Transistor T₁ mit einem ersten Anschluss der ersten LED-Kette L₁. Gegebenenfalls verbindet er ebenfalls diese mit dem zweiten Anschluss einer ersten Hilfsdiode HD₁. Dies ist insbesondere dann hilfreich, wenn es sich bei dem ersten Transistor T₁ um einen MOS-Transistor handelt. Die Orientierung der ersten Hilfsdiode HD₁ richtet sich dann wieder nach dem Transistor-Typ (P-Kanal-MOS-Transistor oder N-Kanal MOS Transistor) des ersten Transistors T₁.
- K₂₁: erster Knoten des zweiten Kanals CH₂. Der erste Knoten des zweiten Kanals CH₂ verbindet die zweite Energiequelle, hier die zweite Stromquelle IS₂, mit dem zweiten Transistor T₂ und dem zweiten Widerstand R₂, sowie einem zweiten Spannungs-Messmittel MU₂ zur Erfassung des Spannungsabfalls über die zweite Energiequelle, hier die zweite Stromquelle IS₂.
- K₂₂: zweiter Knoten des zweiten Kanals CH₂. Der zweite Knoten des zweiten Kanals CH₂ verbindet den Steueranschluss des zweiten Transistors T₂ mit dem zweiten Widerstand R₂ und der zweiten Diode D₂. Im Falle eines NPN Bipolar-Transistors als zweiten Transistor T₂ ist der Anschluss der zweiten Diode D₂ deren Kathode. Im Falle eines PNP Bipolar Transistors als zweiten Transistor T₂ ist dies die Anode (Fig. 3). Sofern es sich um einen MOS-Transistor als zweiten Transistor T₂ handelt, kann der zweite Knoten des zweiten Kanals CH₂ auch mit einer zweiten Hilfsdiode HD₂ verbunden sein, die mit dem dritten Konten K₂₃ des zweiten Kanals CH₂ verbunden ist und deren Orientierung sich ebenfalls nach dem Transistortyp des zweiten Transistors T₂ richtet.
- K₂₃: dritter Knoten des zweiten Kanals CH₂. Der dritte Knoten zweiten Kanals CH₂ verbindet den zweiten Transistor T₂ mit einem ersten Anschluss der zweiten LED-Kette L₂. Gegebenenfalls verbindet er ebenfalls diese mit dem zweiten Anschluss einer zweiten Hilfsdiode HD₂. Dies ist insbesondere dann hilfreich, wenn es sich bei dem zweiten Transistor T₂ um einen MOS-Transistor handelt. Die Orientierung der zweiten Hilfsdiode HD₂ richtet sich dann wieder nach dem Transistor-Typ (P-Kanal-MOS-Transistor oder N-Kanal MOS Transistor) des zweiten Transistors T₂.
- K₃₁: erster Knoten des dritten Kanals CH₃. Der erste Knoten des dritten Kanals CH₃ verbindet die dritte Energiequelle, hier die dritte Stromquelle IS₃, mit dem dritten Transistor T₃ und dem dritten Widerstand R₃, sowie einem dritten Spannungs-Messmittel MU₃ zur Erfassung des Spannungsabfalls über die dritte Energiequelle, hier die dritte Stromquelle IS₃.
- K₃₂: zweiter Knoten des dritten Kanals CH₃. Der zweite Knoten des dritten Kanals CH₃ verbindet den Steueranschluss des dritten Transistors T₃ mit dem dritten Widerstand R₃ und der dritten Diode D₃. Im Falle eines NPN Bipolar-Transistors als dritten Transistor T₃ ist der Anschluss der dritten Diode D₃ deren Kathode (Fig. 2). Im Falle eines PNP Bipolar Transistors als dritten Transistor T₃ ist dies die Anode (Fig. 3). Sofern es sich um einen MOS-Transistor als dritten Transistor T₃ handelt, kann der zweite Knoten des dritten Kanals CH₃ auch mit einer dritten Hilfsdiode HD₃ verbunden sein, die mit dem dritten Konten K₃₃ des dritten Kanals CH₃ verbunden ist und deren Orientierung sich ebenfalls nach dem Transistortyp richtet.
- K₃₃: dritter Knoten des dritten Kanals CH₃. Der dritte Knoten des dritten Kanals CH₃ verbindet den dritten Transistor T₃ mit einem ersten Anschluss der dritten LED-Kette L₁. Gegebenenfalls verbindet er ebenfalls diese mit dem zweiten Anschluss einer dritten Hilfsdiode HD₃. Dies ist insbesondere dann hilfreich, wenn es sich bei dem dritten Transistor T₃ um einen MOS-Transistor handelt. Die Orientierung der dritten Hilfsdiode HD₃ richtet sich dann wieder nach dem Transistor-Typ (P-Kanal-MOS-Transistor oder N-Kanal MOS Transistor) des dritten Transistors T₃.
- KBA: Koppelbauteilanordnung
- L₁: erste LED-Kette
- L₂: zweite LED-Kette
- L₃: dritte LED-Kette
- L₁₁: erste LED in der ersten LED-Kette
- L₁₂: zweite LED in der ersten LED-Kette
- L₁ₙ: n-te LED in der ersten LED-Kette
- L₂₁: erste LED in der zweiten LED-Kette
- L₃₂: zweite LED in der zweiten LED-Kette
- L₄ₙ: n-te LED in der zweiten LED-Kette
- L₃₁: erste LED in der dritten LED-Kette
- L₃₂: zweite LED in der dritten LED-Kette
- L₃ₙ: n-te LED in der dritten LED-Kette
- MI₁: erstes Strom-Messmittel. Dieses Messmittel dient zum Erkennen einer Unterbrechung in der ersten LED-Kette L₁.
- MI₂: zweite Strom-Messmittel. Dieses Messmittel dient zum Erkennen einer Unterbrechung in der zweiten LED-Kette L₂.
- MI₃: drittes Strom-Messmittel. Dieses Messmittel dient zum Erkennen einer Unterbrechung in der dritten LED-Kette L₃.
- MU₁: erstes Spannungs-Messmittel. Dieses Messmittel dient zum Erkennen einer Unterbrechung in der ersten LED-Kette L.
- MU₂: zweite Spannungs-Messmittel. Dieses Messmittel dient zum Erkennen einer Unterbrechung in der zweiten LED-Kette (L₂₁, L₂₂, .... L₂ₙ).
- MU₃: drittes Spannungs-Messmittel. Dieses Messmittel dient zum Erkennen einer Unterbrechung in der dritten LED-Kette (L₃₁, L₃₂, .... L₃ₙ).
- R₁: erster Widerstand
- R₂: zweiter Widerstand
- R₃: dritter Widerstand
- Rᵥ₁: erster Vorwiderstand. Der erste Vorwiderstand kann beispielsweise mit der ersten Diode D₁ in Serie geschaltet werden, um die Schaltschwellen zwischen unterschiedlichen Kanälen unsymmetrisch gestalten zu können. Dann ist es notwendig, dass der erste Vorwiderstand von einem anderen Vorwiderstand, beispielsweise vom zweiten Vorwiderstand Rᵥ₂ in Fig. 6 abweicht.
- Rᵥ₂: zweiter Vorwiderstand. Der zweite Vorwiderstand kann beispielsweise mit der zweiten Diode D₂ in Serie geschaltet werden, um die Schaltschwellen zwischen unterschiedlichen Kanälen unsymmetrisch gestalten zu können. Dann ist es notwendig, dass der zweite Vorwiderstand von einem anderen Vorwiderstand, beispielsweise vom ersten Vorwiderstand Rᵥ₁ in Fig. 6 abweicht.
- Rᵥ₃: dritter Vorwiderstand. Der dritte Vorwiderstand kann beispielsweise mit der dritten Diode D₃ in Serie geschaltet werden, um die Schaltschwellen zwischen unterschiedlichen Kanälen unsymmetrisch gestalten zu können. Dann ist es notwendig, dass der erste Vorwiderstand von einem anderen Vorwiderstand, beispielsweise vom zweiten Vorwiderstand Rᵥ₂ und/oder vom ersten Vorwiderstand Rᵥ₁ abweicht.
- SC: hypothetischer, beispielhafter Kurzschluss
- StOC: Kurzschluss-zu-Unterbrechungs-Wandler (Englisch: Short-to-Open-Converter). Es handelt sich um eine Teilvorrichtung, die bei dem Kurzschluss einer oder mehrerer LEDs innerhalb einer betrachteten LED-Kette eine Erkennung und/oder anschließenden Signalisierung einer Unterbrechung des Strompfades innerhalb einer anderen LED-Kette der mindestens zwei LED-Ketten L₁,L₂,L₃ herbeiführt.
- SVE: (Mehrkanal-)Stromversorgungseinheit
- T₁: erster Transistor
- T₂: zweiter Transistor
- T₃: dritter Transistor
- UWE: Überwachungseinheit
- V_{bat}: Betriebsspannungsanschluss

## Patentansprüche

1. Beleuchtungsvorrichtung, insbesondere für Fahrzeuge, mit
- mindestens zwei LED-Ketten (L₁,L₂,L₃), von denen jede eine Reihenschaltung aus mehreren LEDs (L₁₁,L₁₂,...,L₁ₙ,L₂₁,L₂₂,...,L₂ₙ,L₃₁,L₃₂,...,L₃ₙ) aufweist,
- einer mehrkanaligen Energieversorgungseinheit (SVE) für die mindestens zwei LED-Ketten (L₁,L₂,L₃) mit mindestens zwei Energiequellen (IS₁,IS₂,IS₃), wobei jeder LED-Kette (L₁,L₂,L₃) eine Energiequelle (IS₁,IS₂,IS₃) zugeordnet und jede LED-Kette (L₁,L₂,L₃) einerseits mit einem Energieversorgungsausgangsanschluss (K₁₁,K₂₁,K₃₁) der Energieversorgungseinheit (SVE) und andererseits mit einem Referenzpotential elektrisch verbunden ist, und
- einer Überwachungseinrichtung (UWE) zur Erkennung eines Kurzschlusses in einer vorgebbaren Anzahl von LEDs (L₁₁,L₁₂,...,L₁ₙ,L₂₁, L₂₂,...,L₂ₙ,L₃₁,L₃₂,...,L₃ₙ) einer der mindestens zwei LED-Ketten (L₁,L₂,L₃), wobei die Überwachungseinrichtung (UWE) versehen ist mit
- pro LED-Kette (L₁,L₂,L₃) einem Detektor (DE₁,DE₂,DE₃) zur Erkennung und Signalisierung einer Unterbrechung eines Stromflusses in der besagten LED-Kette (L₁,L₂,L₃),
- pro LED-Kette (L₁,L₂,L₃) einem ansteuerbaren Unterbrecherschalter (T₁,T₂,T₃), der einen mit einem Ansteuersignal steuerbaren Steueranschluss (K₁₂,K₂₂,K₃₂) und einen in Abhängigkeit von der Größe des Ansteuersignals leitend oder nicht-leitend geschalteten Strompfad aufweist, welcher in Reihe mit der LED-Kette (L₁,L₂,L₃) geschaltet ist,
- wobei pro LED-Kette (L₁,L₂,L₃) der zugehörige Unterbrecherschalter (T₁,T₂,T₃) hinsichtlich seines Strompfads zwischen den Energieversorgungsausgangsanschluss (K₁₁,K₂₁,K₃₁) der Energieversorgungseinheit (SVE) und die betreffende LED-Kette (L₁,L₂,L₃) geschaltet ist, und
- mindestens einer zwischen die Steueranschlüsse (K₁₂,K₂₂,K₃₂) der mindestens zwei Unterbrecherschalter (T₁,T₂,T₃) geschalteten Koppelbauteilanordnung (KBA) zur Ermöglichung eines Stromflusses von dem Steueranschluss (K₁₂,K₂₂,K₃₂) des einen Unterbrecherschalters (T₁,T₂,T₃) zu dem Steueranschluss (K₁₂,K₂₂,K₃₂) des anderen Unterbrecherschalters (T₁,T₂,T₃), wenn über der Koppelbauteilanordnung (KBA) eine Spannung anliegt, die betragsmäßig größer als eine vorgebbare Schaltspannung ist,
- wobei die Beleuchtungsvorrichtung derart eingerichtet ist, dass bei einem Kurzschluss der vorgegebenen Anzahl von LEDs (L₁₁,L₁₂,...,L₁ₙ,_{L21},L₂₂,...,L₂ₙ,L₃₁,L₃₂,...,L₃ₙ) in einer der beiden LED-Ketten (L₁,L₂,L₃) über die Koppelbauteilanordnung (KBA) eine Spannung abfällt, die zumindest gleich groß ist wie die Schaltspannung, und damit das Ansteuersignal des der anderen LED-Kette (L₁,L₂,L₃) zugeordneten Unterbrecherschalters (T₁,T₂,T₃) einen diesen Unterbrecherschalter (T₁,T₂,T₃) öffnenden Wert annimmt, so dass der dieser anderen LED-Kette (L₁,L₂,L₃) zugeordnete Detektor (DE₁,DE₂,DE₃) eine Unterbrechung des Stromflusses in der anderen LED-Kette (L₁,L₂,L₃) signalisiert.

2. Beleuchtungsvorrichtung nach Anspruch 1, **dadurch gekennzeichnet, dass** die Koppelbauteilanordnung (KBA) derart eingerichtet ist, dass sie nur bei einem vorgebbaren Vorzeichen
der über ihr abfallenden Spannung einen Stromfluss ermöglicht oder in Abhängigkeit von dem Vorzeichen der über ihr abfallenden Spannung einen Stromfluss in der einen oder in der entgegengesetzten anderen Richtung ermöglicht.

3. Beleuchtungsvorrichtung nach Anspruch 1 oder 2, **dadurch gekennzeichnet, dass** die Koppelbauteilanordnung (KBA) ein oder mehrere Dioden (D₁,D₂,D₃) aufweist, die zur Ermöglichung eines Stromflusses in beiden Richtungen antiparallel geschaltet sein können oder geschaltet sind.

4. Beleuchtungsvorrichtung nach einem der Ansprüche 1 bis 3, **dadurch gekennzeichnet, dass** die Überwachungseinrichtung (UWE) bei mehr als zwei LED-Ketten (L₁,L₂,L₃) eine der Anzahl der LED-Ketten (L₁,L₂,L₃) gleichende Anzahl an Koppelbauteilanordnungen (KBA) aufweist, wobei die Ansteueranschlüsse der den LED-Ketten (L₁,L₂,L₃) zugeordneten Unterbrecherschalter (T₁,T₂,T₃) zyklisch mittels jeweils einer Koppelbauteilanordnung (KBA) und damit als Ringverschaltung gekoppelt sind.

5. Beleuchtungsvorrichtung nach Anspruch 4, **dadurch gekennzeichnet, dass** jede Koppelbauteilanordnung (KBA) dazu eingerichtet ist, einen Stromfluss gleicher Richtung durch die Ringschaltung zu ermöglichen.

6. Beleuchtungsvorrichtung nach einem der Ansprüche 1 bis 3, **dadurch gekennzeichnet, dass** die Überwachungseinrichtung (UWE) bei mehr als zwei LED-Ketten (L₁,L₂,L₃) eine der Anzahl der LED-Ketten (L₁,L₂,L₃) gleichende Anzahl an Koppelbauteilanordnungen (KBA) aufweist, wobei die Ansteueranschlüsse der den LED-Ketten (L₁,L₂,L₃) zugeordneten Unterbrecherschaltern (T₁,T₂,T₃) mittels der Koppelbauteilanordnungen (KBA) in einer Sternverschaltung gekoppelt sind.

7. Beleuchtungsvorrichtung nach Anspruch 6, **dadurch gekennzeichnet, dass** jede Koppelbauteilanordnung (KBA) dazu eingerichtet ist, unidirektionale Stromflüsse zu ermöglichen.

8. Beleuchtungsvorrichtung nach einem der Ansprüche 1 bis 7, **dadurch gekennzeichnet, dass** die Unterbrecherschalter (T₁,T₂,T₃) als Bipolar-, FET- oder MOS-Transistoren ausgebildet sind.

9. Beleuchtungsvorrichtung nach einem der Ansprüche 1 bis 8, **dadurch gekennzeichnet, dass** die Anzahl von LEDs (L₁₁,L₁₂,...,L₁ₙ,_{L21}, L₂₂,...,L₂ₙ,L₃₁,L₃₂,...,L₃ₙ), deren Kurzschluss mittels der Überwachungseinheit (UWE) erkennbar ist, gleich eins oder größer als eins ist.

## Claims

1. A lighting device, particularly for vehicles, comprising
- at least two LED chains (L₁,L₂,L₃), each of which has a series circuit of a plurality of LEDs (L₁₁,L₁₂,...,L₁ₙ,L₂₁,L₂₂,...,L₂ₙ,L₃₁,L₃₂,...,L₃ₙ),
- a multi-channel power supply unit (SVE) for the at least two LED chains (L₁,L₂,L₃) with at least two power sources (IS₁,IS₂,IS₃), wherein each LED chain (L₁,L₂,L₃) is associated with a power source (IS₁,IS₂,IS₃) and each LED chain (L₁,L₂,L₃) is electrically connected on the one hand to a power supply output connection (K₁₁,K₂₁,K₃₁) of the power supply unit (SVE) and on the other hand to a reference potential, and
- a monitoring device (UWE) for identifying a short circuit in a predefinable number of LEDs (L₁₁,L₁₂,...,L₁ₙ,_{L21}, L₂₂,...,L₂ₙ,L₃₁,L₃₂,...,L₃ₙ) of one of the at least two LED chains (L₁,L₂,L₃), wherein the monitoring device (UWE) is provided with
- a detector (DE₁,DE₂,DE₃) per LED chain (L₁,L₂,L₃) for identifying and signalling an interruption in the current flow in said LED chain (L₁,L₂,L₃),
- a controllable interrupter switch (T₁,T₂,T₃) per LED chain (L₁,L₂,L₃), which has a control connection (K₁₂,K₂₂,K₃₂) controllable by means of a control signal and a current path which can be switched conductively or non-conductively depending on the magnitude of the control signal and which is connected in series with the LED chain (L₁,L₂,L₃),
- wherein per LED chain (L₁,L₂,L₃) the associated interrupter switch (T₁,T₂,T₃) is connected in respect of its current path between the power supply output connection (K₁₁,K₂₁,K₃₁) of the power supply unit (SVE) and the relevant LED chain (L₁,L₂,L₃), and
- at least one coupling component assembly (KBA) connected between the control connections (K₁₂,K₂₂,K₃₂) of the at least two interrupter switches (T₁,T₂,T₃) for enabling a flow of current from the control connection (K₁₂,K₂₂,K₃₂) of one interrupter switch (T₁,T₂,T₃) to the control connection (K₁₂,K₂₂,K₃₂) of the other interrupter switch (T₁,T₂,T₃) when a voltage of a value greater than a predefinable switching voltage is applied across the coupling component assembly (KBA),
- wherein the lighting device is configured such that in the event of a short circuit of the predefined number of LEDs (L₁₁,L₁₂,...,L₁ₙ,_{L21},L₂₂,...,L₂ₙ,L₃₁,L₃₂,...,L₃ₙ) in one of the two LED chains (L₁,L₂,L₃), a voltage at least equal to the switching voltage drops across the coupling component assembly (KBA), and therefore the control signal of the interrupter switch (T₁,T₂,T₃) associated with the other LED chain (L₁,L₂,L₃) assumes a value opening this interrupter switch (T₁,T₂,T₃), such that the detector (DE₁,DE₂,DE₃) associated with this other LED chain signals an interruption of the current flow in the other LED chain (L₁,L₂,L₃).

2. The lighting device according to claim 1, **characterized in that** the coupling component assembly (KBA) is configured such that it enables a flow of current in the one direction or in the other opposite direction only with a predefinable sign of the voltage dropping across it or depending on the sign of the voltage dropping across it.

3. The lighting device according to claim 1 or 2, **characterized in that** the coupling component assembly (KBA) has one or more diodes (D₁,D₂,D₃) which can be connected, or are connected, anti-parallel in order to enable a flow of current in both directions.

4. The lighting device according to one of claims 1 to 3, **characterized in that** the monitoring device (UWE), in the case of more than two LED chains (L₁,L₂,L₃), has a number of coupling component assemblies (KBA) equalling the number of LED chains (L₁,L₂,L₃), wherein the control connections of the interrupter switches (T₁,T₂,T₃) associated with the LED chains (L₁,L₂,L₃) are coupled cyclically in each case by means of a coupling component assembly (KBA) and therefore coupled as a ring circuit.

5. The lighting device according to claim 4, **characterized in that** each coupling component assembly (KBA) is configured to enable a flow of current in the same direction through the ring circuit.

6. The lighting device according to one of claims 1 to 3, **characterized in that** the monitoring device (UWE), in the case of more than two LED chains (L₁,L₂,L₃), has a number of coupling component assemblies (KBA) equalling the number of LED chains (L₁,L₂,L₃), wherein the control connections of the interrupter switches (T₁,T₂,T₃) associated with the LED chains (L₁,L₂,L₃) are coupled in a star circuit by means of the coupling component assemblies (KBA).

7. The lighting device according to claim 6, **characterized in that** each coupling component assembly (KBA) is configured to enable unidirectional flows of current.

8. The lighting device according to one of claims 1 to 7, **characterized in that** the interrupter switches (T₁,T₂,T₃) are formed as bipolar, FET or MOS transistors.

9. The lighting device according to one of claims 1 to 8, **characterized in that** the number of LEDs (L₁₁,L₁₂,...,L₁ₙ,_{L21}, L₂₂,...,L₂ₙ,L₃₁,L₃₂,...,L₃ₙ) for which a short circuit can be detected by means of the monitoring unit (UWE) is equal to one or greater than one

## Revendications

1. Dispositif d'éclairage, en particulier pour véhicules, doté
- d'au moins deux chaînes LED (L₁, L₂, L₃), desquelles chacune comporte un circuit série de plusieurs LED (L₁₁, L₁₂, ..., L₁ₙ, L₂₁, L₂₂, ..., L₂ₙ, L₃₁, L₃₂ ..., L₃ₙ),
- d'une unité d'alimentation en énergie multicanaux (SVE) pour les au moins deux chaînes LED (L₁, L₂, L₃)avec au moins deux sources d'énergie (IS₁, IS₂, IS₃), dans lequel à chaque chaîne LED (L₁, L₂, L₃) est associée une source d'énergie (IS₁, IS₂, IS₃) et chaque chaîne LED (L₁, L₂, L₃) est reliée électriquement d'une part à une borne de sortie d'alimentation en énergie (K₁₁, K₂₁, K₃₁) de l'unité d'alimentation en énergie (SVE) et d'autre part à un potentiel de référence, et
- d'un dispositif de contrôle (UWE) destiné à reconnaître un court-circuit dans un nombre prédéfinissable de LED (L₁₁, L₁₂, ..., L₁ₙ, L₂₁, L₂₂, ..., L₂ₙ, L₃₁, L₃₂ ..., L₃ₙ) d'une des au moins deux chaînes LED (L₁, L₂, L₃), dans lequel le dispositif de contrôle (UWE) est prévu avec
- un détecteur (DE₁, DE₂, DE₃) par chaîne LED (L₁, L₂, L₃) destiné à reconnaître et signaler une interruption d'un passage de courant dans ladite chaîne LED (L₁, L₂, L₃),
- un interrupteur commandable (T₁, T₂, T₃) par chaîne LED (L₁, L₂, L₃), lequel comporte une borne de commande (K₁₂, K₂₂, K₃₂) commandable avec un signal de commande et un trajet de courant commuté comme conducteur ou non-conducteur en fonction de la grandeur du signal de commande, lequel est commuté en série avec la chaîne LED (L₁, L₂, L₃),
- dans lequel, par chaîne LED (L₁, L₂, L₃), l'interrupteur associé (T₁, T₂, T₃) est commuté en tenant compte de son trajet de courant entre la borne de sortie d'alimentation en énergie (K₁₁, K₂₁, K₃₁) de l'unité d'alimentation en énergie (SVE) et la chaîne LED (L₁, L₂, L₃) concernée, et
- d'au moins un assemblage de composants de couplage (KBA) commuté entre les bornes de commande (K₁₂, K₂₂, K₃₂) des au moins deux interrupteurs (T₁, T₂, T₃) destiné à permettre un passage de courant depuis la borne de commande (K₁₂, K₂₂, K₃₂) de l'un interrupteur (T₁, T₂, T₃) vers la borne de commande (K₁₂, K₂₂, K₃₂) de l'autre interrupteur (T₁, T₂, T₃) lorsqu'une tension quantitativement supérieure à une tension de commutation prédéfinissable est appliquée à l'assemblage de composants de couplage (KBA),
- dans lequel le dispositif d'éclairage est arrangé de telle sorte que lors d'un court-circuit du nombre prédéfini de LED (L₁₁, L₁₂, ..., L₁ₙ, L₂₁, L₂₂, ..., L₂ₙ, L₃₁, L₃₂ ..., L₃ₙ) dans une des deux chaînes LED (L₁, L₂, L₃) une tension au moins aussi grande que la tension de commutation apparaît aux bornes de l'assemblage de composants de couplage (KBA), et ainsi le signal de commande de l'interrupteur (T₁, T₂, T₃) associé à l'autre chaîne LED (L₁, L₂, L₃) adopte une valeur ouvrant cet interrupteur (T₁, T₂, T₃), de sorte que le détecteur (DE₁, DE₂, DE₃) associé à cette autre chaîne LED (L₁, L₂, L₃) signale une interruption du passage du courant dans l'autre chaîne LED (L₁, L₂, L₃).

2. Dispositif d'éclairage selon la revendication 1, **caractérisé en ce que** l'assemblage de composants de couplage (KBA) est arrangé de telle sorte qu'il ne permet un passage du courant que lorsque la tension à ses bornes a un signe prédéfinissable ou permet un passage du courant dans l'une direction ou dans l'autre direction opposée en fonction du signe de la tension à ses bornes.

3. Dispositif d'éclairage selon la revendication 1 ou 2, **caractérisé en ce que** l'assemblage de composants de couplage (KBA) comporte une ou plusieurs diodes (D₁, D₂, D₃), lesquelles sont ou peuvent être commutées tête-bêche afin de permettre un passage du courant dans les deux directions.

4. Dispositif d'éclairage selon l'une des revendications 1 à 3, **caractérisé en ce que** le dispositif de contrôle (UWE) comporte, lorsqu'il y a plus de deux chaînes LED (L₁, L₂, L₃), un nombre d'assemblages de composants de couplage (KBA) égal au nombre de chaînes LED (L₁, L₂, L₃), dans lequel les bornes de commande des interrupteurs (T₁, T₂, T₃) associés aux chaînes LED (L₁, L₂, L₃) sont couplées de manière cyclique au moyen d'un assemblage de composants de couplage (KBA) respectif et donc en tant que montage en anneau.

5. Dispositif d'éclairage selon la revendication 4, **caractérisé en ce que** chaque assemblage de composants de couplage (KBA) est arrangé de façon à permettre un passage du courant dans la même direction à travers le circuit en anneau.

6. Dispositif d'éclairage selon l'une des revendications 1 à 3, **caractérisé en ce que** le dispositif de contrôle (UWE) comporte, lorsqu'il y a plus de deux chaînes LED (L₁, L₂, L₃), un nombre d'assemblages de composants de couplage (KBA) égal au nombre de chaînes LED (L₁, L₂, L₃), dans lequel les bornes de commande des interrupteurs (T₁, T₂, T₃) associés aux chaînes LED (L₁, L₂, L₃) sont couplées au moyen de l'assemblage de composants de couplage (KBA) en tant que montage en étoile.

7. Dispositif d'éclairage selon la revendication 6, **caractérisé en ce que** chaque assemblage de composants de couplage (KBA) est arrangé de façon à permettre un passage du courant unidirectionnel.

8. Dispositif d'éclairage selon l'une des revendications 1 à 7, **caractérisé en ce que** les interrupteurs (T₁, T₂, T₃) sont réalisés comme transistors bipolaires, à effet de champ ou MOS.

9. Dispositif d'éclairage selon l'une des revendications 1 à 8, **caractérisé en ce que** le nombre de LED (L₁₁, L₁₂, ..., L₁ₙ, L₂₁, L₂₂, ..., L₂ₙ, L₃₁, L₃₂ ..., L₃ₙ) dont le court-circuit est reconnaissable au moyen du dispositif de contrôle (UWE) est égal à un ou supérieur à un.
